# FASCICULE DE BREVET EUROPEEN

(11) **EP 0 291 611 B1**
(45) Date de publication et mention de la délivrance du brevet: **07.11.1990**
(21) Numéro de dépôt: 87401148.9
(22) Date de dépôt: 21.05.1987
(51) Int. Cl.: B41F 13/30, B41F 13/44

(54) **Imprimeuse rotative offset destinée à effectuer une impression sur une nappe défilant en continu**
Offsetrotationsmaschine zum Bedrucken einer kontinuierlich laufenden Bahn
Rotary offset press for printing on a continuously moving web

(43) Date de publication de la demande: 23.11.1988
(73) Titulaire: USINAGE MONTAGE ET ASSISTANCE TECHNIQUE U.M.A.T., F-45160 Olivet (FR)
(72) Inventeur: Kakko-Chiloff, Nicolas, F-92120 Montrouge (FR)
(74) Mandataire: Madeuf, René Louis

(56) Documents cités:
- FR-A- 2 350 198
- FR-A- 2 420 426
- FR-A- 2 520 668
- FR-A- 2 535 651
- FR-A- 2 595 623
- GB-A- 2 017 004
- US-A- 4 449 450

## Description

ILa présente invention concerne une imprimeuse rotative offset destinée à effectuer une impression sur une nappe défilant en continu, notamment une nappe de papier.

On connaît déjà des imprimeuses rotatives offset qui comprennent un bâti à la partie supérieure duquel est monté à rotation au moins un cylindre toucheur, recevant un film d'encre à partir d'un dispositif d'encrage, et un film d'une solution de mouillage à partir d'un dispositif de mouillage, et, en dessous du ou des cylindres toucheurs, plusieurs cylindres superposés d'axes horizontaux et transversaux, entraînés en rotation, à savoir un cylindre contrepartie inférieur, un cylindre porte-blanchet intermédiaire et un cylindre porte-cliché supérieur, la nappe à imprimer passant entre le cylindre contrepartie inférieur et le cylindre porte-blanchet intermédiaire. Chacun de ces cylindres est porté, à ses deux extrémités opposées, par deux paliers respectifs montés mobiles verticalement sur le bâti de l'imprimeuse de manière à pouvoir déplacer verticalement les trois cylindres les uns par rapport aux autres, pour pouvoir les amener en contact ou en pression, le cylindre porte-cliché supérieur étant appliqué contre le ou/les cylindres toucheurs supérieurs en position d'impression, ou pour les écarter les uns des autres, notamment lors d'un changement des cylindres porte-cliché et porte-blanchet correspondant à un changement de format.

Les paliers des divers cylindres mobiles verticalement sont montés respectivement dans des coulisseaux qui peuvent être déplacés, sur le bâti de la machine, par des vérins mécaniques, pneumatiques ou hydrauliques. La mise en contact des cylindres peut s'effectuer, dans le cas de l'utilisation de vérins pneumatiques ou hydrauliques, soit par des vérins à double effet soit par des vérins simple effet agissant contre des ressorts de décalage, ainsi qu'il est décrit par exemple dans la demande de brevet français FR-A 2 535 651. Avec le mécanisme décrit dans ce brevet, il est nécessaire de procéder à un tarage précis des différents ressorts de décalage afin de respecter la séquence suivante de mise en pression, à savoir en premier lieu mise en pression de la nappe recevant l'impression sur le cylindre porte-blanchet, puis mise en contact du cylindre porte-cliché avec le ou les cylindrés toucheurs, pour assurer l'encrage et le mouillage du cliché, et enfin mise en pression des cylindres porte-cliché et porte-blanchet l'un contre l'autre. Cette séquence couramment utilisée par les imprimeurs permet la suite des fonctions suivantes:
1) débit de la nappe;
2) vérification du bon encrage du cliché;
3) impression.

Le tarage des ressorts ne doit pas être trop fort pour ne pas mettre en jeu des contraintes élevées lors des mises en pression mais il doit être cependant suffisamment fort pour compenser les poids des différents cylindres.

Le problème posé par les poids est encore compliqué dans les machines à format variable où le poids des cylindres peut varier du simple au quintuple. Le but de la présente invention est de supprimer, dans les imprimeuses offset à format variable, le problème de tarage des ressorts, en utilisant le poids des cylindres superposés verticalement.

Conformément à l'invention, l'imprimeuse rotative offset destinée à effectuer une impression sur une nappe défilant en continu, notamment une nappe de papier, comprend un bâti à la partie supérieure duquel est monté à rotation, en position fixe, au moins un cylindre toucheur recevant un film d'encre, d'un dispositif d'encrage et, en dessous du ou des cylindres toucheurs, plusieurs cylindres superposés d'axes horizontaux et transversaux, entraînés en rotation, à savoir de haut en bas un cylindre porte-cliché supérieur, un cylindre porte-blanchet intermédiaire, et un cylindre contrepartie inférieur, chacun de ces cylindres étant monté à rotation, à ses extrémités opposées, dans deux paliers montés mobiles verticalement sur le bâti, ces paliers des cylindres porte-cliché et porte-blanchet étant normalement écartés les uns des autres par des ressorts exerçant, entre les deux cylindres une force supérieure au poids du cylindre porte-cliché supérieur et de ces paliers, de manière A pouvoir déplacer verticalement les trois cylindres les uns par rapport aux autres, pour pouvoir les amener en contact ou en pression les uns contre les autres et contre le ou les cylindres toucheurs supérieurs, en position d'impression, ou au contraire les écarter les uns des autres, notamment lors d'un changement de format, cette imprimeuse est caractérisée en ce que les paliers du cylindre porte-cliché supérieur et les paliers du cylindre porteblanchet intermédiaire sont attachés ensemble par des axes verticaux fixés, à leurs extrémités inférieures, aux paliers du cylindre porte-blanchet intermédiaire et dont les parties extrêmes supérieures sont engagées dans les paliers du cylindre porte-cliché supérieur, pour déboucher dans des trous ménagés dans ces paliers, des goupilles étant logées dans les parties extrêmes des axes pour retenir ceux-ci à l'intérieur des trous puis, finalement, chaque palier du cylindre contrepartie inférieur repose sur la tige de piston d'un vérin vertical porté par un coulisseau support réglable verticalement sur le bâti et ce coulisseau porte des tiges verticales s'étendant vers le haut, traversant chaque palier du cylindre contrepartie inférieur et sur les extrémités supérieures desquelles prend appui chaque palier du cylindre porte-blanchet intermédiaire.

On décrira ci-après, à titre d'exemple non limitatif, une forme d'exécution de la présente invention, en référence au dessin annexé sur lequel :
La figure 1 est une vue en élévation schématique d'une imprimeuse rotative offset suivant l'invention, les cylindres étant représentés espacés les uns des autres et le cylindre porte-cliché supérieur étant juste en contact avec les cylindres toucheurs.
La figure 2 est une vue en coupe verticale et transversale faite suivant la ligne II-II de la figure 1.

Les figures 3, 4 et 5 sont des vues en coupe verticale et transversale partielle illustrant plusieurs positions différentes que peuvent prendre les cylindres mobiles verticalement.

Sur les figures 1 et 2 est représentée schématiquement une imprimeuse offset qui comporte, d'une manière connue en soi, un bâti à la partie supérieure duquel sont montés à rotation deux cylindres toucheurs 1 et 2, d'axe horizontaux et transversaux, recevant chacun un film d'encre à partir d'un dispositif d'encrage non représenté et un film d'une solution de mouillage à partir d'un dispositif de mouillage également non représenté. En dessous des cylindres toucheurs 1 et 2 sont disposés plusieurs cylindres superposés verticalement à savoir un cylindre porte-cliché supérieur 3, situé immédiatement en dessous des cylindres toucheurs 1 et 2, un cylindre porte-blanchet intermédiaire 4 et un cylindre contrepartie ou de contre pression inférieur 5. Une nappe de papier à imprimer 6, représentée en trait mixte sur la figure 1, défile entre le cylindre porte- blanchet 4 et le cylindre contrepartie 5. Les cylindres porte-cliché 3, porte-blanchet 4 et contrepartie 5 sont respectivement solidaires d'arbre 7, 8, 9 qui sont montés à rotation, à leurs deux extrémités, dans des paliers respectifs 11, 12, 13. Ces paliers coulissent verticalement dans deux cadres verticaux et latéraux 14 solidaires du bâti de l'imprimeuse.

Dans la partie inférieure de chaque cadre 14, en dessous du palier 13 du cylindre contrepartie 5, est disposé un coulisseau 15 qui porte, sur sa face supérieure, un vérin 16 d'axe vertical. La tige de ce vérin 16 qui s'étend vers le haut est en appui contre la face inférieure du palier 13 du cylindre contrepartie 5. Le coulisseau 15 porte également deux tiges verticales 17 qui s'étendent vers le haut à partir de sa face supérieure et qui traversent des trous verticaux ménagés dans le palier 13. Le palier 12 du cylindre porte blanchet 4 repose sur les extrémités supérieures de ces tiges 17 qui lui servent ainsi d'appui. Par ailleurs, le coulisseau 15 est monté mobile verticalement à l'intérieur du cadre 14 et ce mouvement vertical peut être commandé par tout moyen approprié par exemple par un vérin à vis 18.

Les paliers 11 du cylindre porte-cliché 3 et 12 du cylindre porte-blanchet 4 sont attachés ensemble par l'intermédiaire d'axes verticaux 19 et de goupilles 21. Plus particulièrement, chaque axe vertical 19 est fixé, à son extrémité inférieure, au palier 12 et il s'étend verticalement dans le palier 11 pour déboucher dans un trou 22 dans lequel est logé la goupille 21. Ce trou 22 débouche dans au moins une face latérale du palier 11 comme on peut le voir sur la figure 1. Les deux paliers 11 et 12, c'est-à-dire du cylindre porte-cliché 3 et du cylindre porte-blanchet 4 sont maintenus normalement écartés l'un de l'autre par des ressorts hélicoïdaux 23 entourant chaque axe 19.

Le montage des cylindres porte-cliché 3 et porte- blanchet 4 permet un déplacement vertical relatif limité, de faible amplitude, de ces deux cylindres, ce déplacement étant limité dans un sens, c'est-à-dire vers le bas, par l'appui des goupilles 21 dans le fond des trous 22 et, dans le sens opposé, c'est-à-dire vers le haut, par la venue en pression du cylindre porte-blanchet 4 contre le cylindre porte-cliché 3.

Le dispositif de montage qui vient d'être décrit, facilite le démontage des cylindres porte-cliché et porte-blanchet. En effet, il permet de les enlever simultanément et il constitue ainsi un ensemble monobloc appelé cassette ou chargeur de format. Cette cassette repose sur les extrémités supérieures des tiges 17 solidaires du coulisseau 15 tandis que le cylindre contrepartie inférieur 5 repose, par l'intermédiaire de ses paliers 13, sur les têtes des pistons des vérins 16. La longueur des tiges 17 est calculée de façon à ménager entre le cylindre porte-blanchet intermédiaire 4 et le cylindre contrepartie inférieur 5 un écartement suffisant pour permettre un passage libre de la nappe à imprimer 6 lorsque les vérins 16 sont au repos ou rétractés avec leurs pistons en position basse.

Le mouvement du coulisseau 15 vers le haut, sous l'action du vérin 18, provoque un déplacement de l'ensemble de la cassette que constituent le cylindre porte-cliché supérieur 3 et le cylindre porte- blanchet intermédiaire 4, de manière à approcher le cylindre porte-cliché supérieur 3 des cylindres toucheurs 1,2. Les cylindres toucheurs 1 et 2 sont montés sur le bâti de telle façon qu'en fin de course vers le haut c'est-à-dire lorsque les paliers 11 viennent en contact avec des butées 24 prévues sur le bâti, les cylindres toucheurs 1 et 2 se trouvent avoir un contact juste suffisant avec le cliché du cylindre 3 pour assurer un transfert correct de l'encre dans la position d'approche qui est représentée sur la figure 1, les paliers 11 se trouvent légèrement écartés des butées 24, comme on peut mieux le voir sur la figure 2.

Avec l'imprimeuse suivant l'invention, la séquence de mise en pression se déroule de la façon suivante :

### 1) mise en pression de la nappe 6 sur le cylindre porte-blanchet 4 :

On alimente les vérins 16 avec un fluide sous une pression P1 qui est suffisante pour amener le cylindre contrepartie inférieur 5 en contact avec le cylindre porte-blanchet intermédiaire 4, sans toutefois déplacer l'ensemble de la cassette vers le haut. La nappe 6 se trouve alors pincée entre le cylindre porte-blanchet intermédiaire et le cylindre contrepartie inférieur, qui sont entraînés en rotation, et de ce fait, la nappe à imprimer est entraînée. La pression d'entraînement de cette nappe 6 peut être égale au poids de la cassette se trouvant au-dessus d'elle.

### 2) Vérification du bon encrage du ciiché :

On applique alors à chaque vérin 16, une pression de fluide P2 supérieure au poids total de la cassette (cylindres 3 et 4) et du cylindre contrepartie inférieur 5, avec ses paliers. Cette pression amène le cylindre porte-cliché supérieur 3 en contact sous pression avec les cylindres toucheurs 1, 2 si bien qu'à partir de ce moment le cliché est encré, ce qui permet de vérifier le bon encrage de celui-ci. La force des ressorts 23 tendant à écarter l'un de l'autre les cylindres 3 et 4, est suffisamment élevée pour que, dans ce cas, les cylindres 3 et 4 restent écartés l'un de l'autre, alors que le cylindre porte-cliché supérieur 3 est appliqué sous pression contre les cylindres toucheurs 1,2.

### 3) Impression :

On applique à chaque vérin 16 une pression P3 supérieure à la pression P2, cette pression étant suffisante pour vaincre la force antagoniste exercée par chacun des ressorts 23. Autrement dit, la force exercée par chacun des vérins 16 vers le haut est suffisante pour plaquer le cylindre porte- blanchet intermédiaire 4 contre le cylindre porte-cliché supérieur 3, en écrasant les ressorts 23. La pression de transfert est égale à la différence entre les pressions P3 et P2 et elle peut être facilement réglée au moyen d'un manodétendeur.

## Revendications

Imprimeuse rotative offset destinée à effectuer une impression sur une nappe défilant en continu, notamment une nappe de papier, comprenant un bâti à la partie supérieure duquel est monté à rotation, en position fixe, au moins un cylindre un film d'encre, d'un dispositif d'encrage et, en dessous du ou des cylindres toucheurs, plusieurs cylindres superposés d'axes horizontaux et transversaux, entraînés en rotation, à savoir de haut en bas un cylindre porte-cliché supérieur (3), un cylindre porte-blanchet intermédiaire (4), et un cylindre contrepartie inférieur (5), chacun de ces cylindres étant monté à rotation, à ses extrémités opposées, dans deux paliers (11, 12) montés mobiles verticalement sur le bâti, ces paliers (11, 12) des cylindres porte-cliché (3) et porte-blanchet (4) étant normalement écartés les uns des autres par des ressorts (23) exerçant, entre les deux cylindres (3, 4) une force supérieure au poids du cylindre porte-cliché supérieur (3) et de ces paliers (11), de manière à pouvoir déplacer verticalement les trois cylindres (3, 4, 5) les uns par rapport aux autres, pour pouvoir les amener en contact ou en pression les uns contre les autres et contre le ou les cylindres toucheurs superieurs, (1, 2) en position d'impression, ou au contraire les écarter les uns des autres, notamment lors d'un changement de format, caractérisée en ce que les paliers (11) du cylindre porte-cliché supérieur (3) et les paliers (12) du cylindre porte-blanchet intermédiaire (4) sont attachés ensemble par des axes verticaux (19) fixés, à leurs extrémités inférieures, aux paliers (12) du cylindre porte-blanchet intermédiaire (4) et dont les parties extrêmes supérieures sont engagées dans les paliers (11) du cylindre porte-cliché supérieur (3), pour déboucher dans des trous (22) ménagés dans ces paliers, des goupilles (21) étant logées dans les parties extrêmes des axes (21) pour retenir ceux-ci à l'intérieur des trous (22) puis, finalement, chaque palier (13) du cylindre contrepartie inférieur (5) repose sur la tige de piston d'un vérin vertical (16) porté par un coulisseau support (15) réglable verticalement sur le bâti et ce coulisseau (15) porte des tiges verticales (17) s'étendant vers le haut, traversant chaque palier (13) du cylindre contrepartie inférieur et sur les extrémités supérieures desquelles prend appui chaque palier (12) du cylindre porte-blanchet intermédiaire (4).

## Patentansprüche

Offsetrotationsmaschine zum Bedrucken einer kontinuierlich laufenden Bahn, insbesondere einer Papierbahn, gekennzeichnet durch einen Rahmen im oberen Teil, an dem in einer festen Position drehbar wenigstens eine Auftragswalze angebracht ist, die von einer Farbwerkvorrichtung aus einen Druckfarbenfilm aufnimmt und mit unter der oder den Auftragswalzen mehreren horizontal und transvers übereinanderliegenden rotierenden Walzen, die von oben nach unten einen oberen Formzylinder (3), einen dazwischenliegenden Druck-GummituchZylinder (4) und einen niedriger liegenden Gegendruck-Zylinder (5) antreiben, jeder der Zylinder ist an die Rotation angebunden, an den gegenüberliegenden Enden in zwei Wellenlagern (11, 12) gehalten, die vertikal beweglich an dem Rahmen angebracht sind, die Lager (11, 12) der Formzylinder (3) und des Druck-Gummituch-Zylinders sind normalerweise durch Federn (23) voneinander getrennt, zwischen den zwei Zylindern (3, 4) ist eine höhergelegene Kraft auf dem Gewicht des höhergelegenen Formzylinders (3) und der Wellenlager (11) in der Weise, daß die drei Zylinder (3, 4, 5) vertikal bewegt werden können, um sie in Kontakt oder unter Druck zueinander und gegen den oder die Auftragswalzen (1, 2), die höher gelegen sind, zu bringen, in eine Druckposition oder im Gegenteil, um sie voneinander zu entfernen, besonders zur Zeit der Formatänderung, gekennzeichnet durch die Wellenlager (11) des höher gelegenen Formzylinders (3) und die Wellenlager (12) des dazwischen liegenden Gummituch-Zylinders (4) sind durch vertikale und feststehende Achsen (19) zusammengefügt, die mit ihren unteren Enden mit den Wellen lagern (12) des dazwischen gelegenen Gummituch-Zylinders (4) und ihren äußersten oberen Teilen mit den Wellenlagern (11) des oberen Formzylinders (3) verbunden sind, um in die Öffnungen (22) in diesen Wellenlagern zu münden, wobei die Stifte (21) in den äußersten Teilen der Achsen sich befinden, um diese im Innenraum der Öffnungen (22) zu halten und schließlich jedes Wellenlager (13) des unten liegenden Gegendruck-Zylinders (5) ruht auf der Kolbenstange einer vertikalen Winde (16), die durch eine Gleitstütze (15) getragen ist, die vertikal verstellbar am Rahmen ist und vertikale Stifte (17) trägt, die sich nach oben erstrecken, die Wellenlager (13) des unten liegenden Gegendruck-Zylinders durchqueren und mit den oberen Enden dieser Stütze die Wellenlager (12) des dazwischenliegenden Gummituch-Zylinders (4) mitnehmen.

## Claims

Rotary offset printing unit provided to make a print on a continuously moving web, in particular a paper web, comprising a frame at the upper part of which is rotatively mounted, in a fixed position, at least one touching roller (1, 2) receiving an ink film from an inking arrangement and, beneath the touching roller(s), a plurality of rotatively driven superimposed rollers having horizontal and transverse axes, namely from top to bottom an upper plate holder roller (3), an intermediary blanket holder roller (4) and a lower counter pressure roller (5), each of these rollers being rotatively mounted, at its opposed ends, in two bearings (11, 12) mounted vertically mobile on the frame, these bearings (11, 12) of the plate holder roller (3) and blanket holder roller (4) being normally spaced apart by springs (23) exerting, between the two rollers (3, 4), a force greater than the weight of the upper plate holder roller (3) end of its bearings (11), in order to be able to vertically displace the three rollers (3, 4, 5) the one with respect to the other for bringing them into contact or into pressure the one on the other and on the upper touching roller(s) (1, 2), in a printing position, or conversely spacing them apart, in particular upon a change of format, characterized in that the bearings (11) of the upper plate holder roller (3) and the bearings (12) of the intermediary blanket holder roller (4) are attached together by vertical spindles (19) fixed, at their lower ends, to the bearings (12) of the intermediary blanket holder roller (4) and the upper end parts of which are engaged in the bearings (11) of the upper plate holder roller (3) for coming into holes (22) provided in these bearings, pins (21) being housed in the end parts of the spindles (19) for holding them within the holes (22) then, lastly, each bearing (13) of the lower counter pressure roller (5) rests on the piston rod of a vertical jack (16) carried by a support slider (15) vertically adjustable on the frame, and this slider (15) carries upwardly extending vertical rods (17) crossing through each bearing (13) of the lower counter pressure roller and the upper ends of which are supported by each bearing (12) of the intermediary blanket holder roller (4).
